# EUROPÄISCHE PATENTSCHRIFT

(11) **EP 0 309 386 B1**
(45) Veröffentlichungstag und Bekanntmachung des Hinweises auf die Patenterteilung: **27.01.1993**
(21) Anmeldenummer: 88730207.3
(22) Anmeldetag: 07.09.1988
(51) Int. Cl.: H01H 9/34

(54) **Mehrpoliger Niederspannungs-Leistungsschalter mit einem Isolierstoffgehäuse und Lichtbogenlöschkammern**
Multi-pole low-voltage circuit breaker with an insulating case and an arc quencher
Disjoncteur multipolaire de puissance à basse tension avec un boîtier isolant et chambre d'extinction d'arc

(30) Priorität: 23.09.1987 DE 3732472
(43) Veröffentlichungstag der Anmeldung: 29.03.1989
(73) Patentinhaber: SIEMENS AKTIENGESELLSCHAFT, 80333 München (DE)
(72) Erfinder: Böttcher, Martin, Dipl.-Ing., D-1000 Berlin 10 (DE); Manthe, Karl-Heinz, Ing. (grad), D-1000 Berlin 20 (DE); Pfeiffer, Bernhard, Dr.-Ing., D-1000 Berlin 49 (DE)

(56) Entgegenhaltungen:
- EP-A- 0 062 350
- DE-A- 1 413 915
- DE-C- 893 829
- US-A- 3 394 329
- US-A- 3 448 231

## Beschreibung

Die Erfindung betrifft einen mehrpoliger Niederspannungs-Leistungsschalter mit je einer Löschbleche aufweisenden Lichtbogenlöschkammer für jeden Pol, bei der alle Löschkammern in einem einzigen, gasabgebende Wandungen aufweisenden Löschkammergehäuse angeordnet und die Löschbleche an den Wandungen der Löschkammern befestigt sind, die mit Durchtrittsöffnungen für bewegbare Kontakthebel versehen sind.

Ein Löschkammergehäuse dieser Art ist durch die DE-C-893 826 bekannt geworden. Es handelt sich dabei um eine sog. Funkenschutzkappe, die oberhalb der Schaltkontakte angebracht wird. Die den Polen zugeordneten Löschkammern werden durch jeweils zwei parallele Wandungen gebildet, zwischen denen sich die Löschbleche befinden. Bei Leistungsschaltern der sog. Kompaktbauart, d. h. solchen Leistungsschaltern, deren Gehäuse aus einem Isolierstoff besteht, ist es demgegenüber üblich, daß die Löschbleche unmittelbar in Ausnehmungen des Isolierstoffgehäuses des Leistungsschalters eingelegt sind. Die Löschkammern werden somit von Wandteilen des Isolierstoffgehäuses gebildet. Diese Bauart von Leistungsschaltern mit integrierten Lichtbogenlöschkammern ist beispielsweise der US-A-4 540 961 zu entnehmen.

Der Erfindung liegt die Aufgabe zugrunde, die an sich bekannte Bauweise mehrpoliger Lichtbogenlöschkammern für mehrpolige Leistungsschalter mit kleiner, d. h. vorzugsweise unter 100 A liegenden Nennstrom anwendbar zu machen und auf diese Weise eine verbesserte Raumausnutzung zu erreichen, die bei einem gegebenen Volumen des Leistungsschalters zu einer höheren Schaltleistung führt.

Gemäß der Erfindung wird diese Aufgabe dadurch gelöst, daß die Wandungen der Löschkammern ausgehend von den Durchtrittsöffnungen für die bewegbaren Kontakthebel sich etwa keilförmig erweiternde Wandflächen Bilden und daß zur Aufnahme des Löschkammergehäuses in einem Isolierstoffgehäuse des Leistungsschalters eine angepaßte Ausnehmung vorgesehen ist, die pfostenartige, im Zuge von Trennwänden eines Gehäuseunterteiles des Isolierstoffgehäuses angeordnete Wandteile aufweist.

Von den sich keilförmig erweiternd ausgebildeten Wandflächen geht auf die Lichtbogenentladung eine reflektierende Wirkung aus, welche die Entladung von den Durchtrittsöffnungen weg in Richtung auf den gegenüberliegenden Kammerauslaß antreibt. Der mit diesem Vorgang verbundenen Beanspruchung ist das Löschkammergehäuse dadurch gewachsen, daß durch die Aufnahme in der angepaßten Ausnehmung des Isolierstoffgehäuses des Leistungsschalters eine abstützende Wirkung ausgeht.

Eine weitere Verbesserung der Raumausnutzung ist dadurch möglich, daß das Löschkammergehäuse der Breite des Isolierstoffgehäuses des Leistungsschalters entspricht und örtlich dessen Außenwände bildet. Ferner kann zur Vereinfachung des Leistungsschalters das Löschkammergehäuse zugleich die zu jeder Löschkammer gehörenden Anschlußräume enthalten.

Die Erfindung wird im folgenden anhand des in den Figuren dargestellten Ausführungsbeispieles näher erläutert.

Die Figur 1 zeigt einen Teil eines Gehäuseunterteiles eines Niederspannungs-Leistungschalters in kompakter Bauart in der Draufsicht, wobei ein Löschkammergehäuse geschnitten gezeigt ist.

In der Figur 2 ist das Löschkammergehäuse gemäß der Figur 1 in einer Stirnansicht dargestellt. Die Linie I-I bezeichnet die Schnittebene des Löschkammergehäuses in Fig. 1.

Die Figuren 3 und 4 zeigen schematisch in einer Seitenansicht und in einer der Draufsicht eine weitere Ausführungsform mit einem Löschkammergehäuse, das auch Anschlußräume enthält.

In der Figur 1 ist abgebrochen ein Gehäuseunterteil 1 eines Niederspannungs-Leistungsschalters in kompakter Bauart gezeigt. Das Gehäuseunterteil 1 ist für einen dreipoligen Leistungsschalter vorgesehen und weist dementsprechend drei Lichtbogenlöschkammern 2, 3 und 4 auf. Hinsichtlich der allgemeinen Bauform von Leistungsschaltern der hier betrachteten Art wird auf die eingangs erwähnte US-A-4 540 961 verwiesen, so daß von einer Darstellung des gesamten Schaltgerätes abgesehen werden kann. Es sei jedoch erwähnt, daß den Lichtbogenlöschkammern 2, 3 und 4 an der Stirnseite des Gehäuseunterteiles 1 Anschlußräume 5, 6 und 7 vorgelagert sind, in denen sich Klemmvorrichtungen für anzuschließende Leiter befinden. In der Figur 1 ist lediglich eine Stromschiene 10, 11 und 12 als Basis einer solchen Klemmvorrichtung gezeigt. Auf der den Anschlußräumen 5, 6 und 7 gegenüberliegenden Seite der Lichtbogenlöschkammern 2, 3 und 4 befinden sich weitere Gehäusekammern 13, 14 und 15, die zur Aufnahme des nicht dargestellten Schaltmechanismus und einer Schaltwelle dienen, wie dies allgemein bekannt ist. Jedoch ist im Bereich der Lichtbogenlöschkammer 2 und der Gehäusekammer 13 ein bewegbarer Kontakthebel 16 teilweise gezeigt, der sich durch eine Durchtrittsöffnung 17 der Lichtbogenlöschkammer 2 erstreckt und diese hineinragt. Dort wirkt der Kontakthebel 16 mit einem ortsfesten Gegenkontakt 20 zusammen, der mit der in dem Anschlußraum 5 befindlichen Klemmvorrichtung leitend in Verbindung steht. Für den Zutritt des Gegenkontaktes 20 in die Löschkammern 2, 3 und 4 sind am Boden des Löschkammergehäuses 30 Öffnungen 21 vorgesehen. Weitere ortsfeste Gegenkontakte 20 sind in den Lichtbogenlöschkammern 3 und 4 gezeigt. Ferner ist erkennbar, daß die Lichtbogenlöschkammer 2 Löschbleche 23 enthält. Zur Erleichterung der Übersicht sind in den benachbarten Lichtbogenlöschkammern 3 und 4 die Löschbleche fortgelassen. In bekannter Weise sind die Löschbleche 23 mit einem keilförmigen und am geschlossenen Ende abgerundeten Ausschnitt 24 versehen, wodurch Schenkel 25 gebildet werden, welche das Ende des Kontakthebels 16 und den damit zusammenwirkenden Gegenkontakt 20 seitlich umschließen.

Die Lichtbogenlöschkammern 2, 3 und 4 sind in einem eigenen Löschkammergehäuse 30 enthalten, welches seinerseits in eine passende Ausnehmung 31 des Gehäuseunterteiles 1 eingesetzt ist. Diese Ausnehmung wird von den Außenwänden 32 sowie von pfostenartigen Wandteilen 33 und 34 gebildet, die im Zuge von Trennwänden 35 des Gehäuseunterteiles 1 angeordnet sind. Trennwände 36 des Löschkammergehäuses 30 sind mit leistenartigen Vorsprüngen 37 versehen, die in entsprechende Nuten 40 der Wandteile 34 des Gehäuseunterteiles 1 eingreifen. Hierdurch werden die elektrischen Kriechwege zwischen den benachbarten Löschkammern 2 und 3 bzw. 3 und 4 in angemessener Weise vergrößert.

Eine Besonderheit der in der Figur 1 gezeigten Lichtbogenlöschkammern 2, 3 und 4 ist die keilförmige Gestalt nahe den Durchtrittsöffnungen 17. Die schräg zur Längsrichtung der Kontakthebel 16 stehenden Wandflächen 41 reflektieren von dem Schaltlichtbogen ausgehende Druckwellen derart, daß eine beschleunigte Ausbreitung der Lichtbogenentladung in Richtung der Löschbleche 23 einsetzt und damit durch verbesserte Löschwirkung die Schaltleistung gesteigert wird. Das Löschkammergehäuse 30 ist, um diese Wirkung noch zu steigern, aus einem Werkstoff hergestellt, der unter dem Einfluß der Wärme der Schaltlichtbögen ein Gas abgibt. Es kann jedoch ausreichend sein, das Löschkammergehäuse 30 nur im Bereich der Wandungsflächen 41 mit einem solchen gasabgebenden Werkstoff zu versehen bzw. zu beschichten.

Die Löschbleche 23 sind gemäß der Figur 2 in Nuten 42 der Außenwände 43 und der Trennwände 36 des Löschkammergehäuses 30 eingesetzt. Die Festlegung der Löschbleche 23 in ihrer Längsrichtung erfolgt dadurch, daß die Enden der Schenkel 25 der Löschbleche gegen je eine Absatzfläche 44 des Löschkammergehäuses 30 anstoßen, die zwischen den schrägen Wandungsflächen 41 und den Außenwänden 43 bzw. den Trennwänden 36 gebildet ist. Ferner werden die Löschbleche 23 an ihrer gegenüberliegenden Seite durch ein gelochtes Ausblasschild 45 festgelegt, welches in Nuten 46 der Außenwände 43 und der Zwischenwände 36 des Löschkammergehäuses 30 vorgesehen sind. Ein Ausblasschild 45 ist in der Figur 2 im Bereich der mittleren Löschkammer 3 gezeigt.

Vor dem Einbau des Löschkammergehäuses 30 in einen Leistungsschalter wird dieses mit den Löschblechen und den Ausblasschilden 45 versehen. Dann wird diese Einheit in das Gehäuseunterteil 1 eingesetzt, so daß durch eine einzige Handhabung die Löschkammern für alle Pole des Schaltgerätes montiert sind. In der gleichen Weise kann auch vorgegangen werden, wenn das Schaltgerät eine geringere oder größere Polzahl aufweist, in dem das Löschkammergehäuse dementsprechend für zwei oder vier Löschkammern bemessen wird. Durch das Aufsetzen eines zugehörigen Gehäuseoberteiles ist dann das Löschkammergehäuse allseitig umschlossen und damit an bzw. in dem Isolierstoffgehäuse befestigt.

Abweichend von dem vorstehend beschriebenen Ausführungsbeispieles können, wie dies die Figuren 3 und 4 schematisch zeigen, die Außenwände eines Gehäuseunterteiles 50 im Bereich von Löschkammern 51 unmittelbar durch die Außenwände 52 eines Löschkammergehäuses 53 gebildet sein. In diesem Fall empfiehlt es sich, die Wandstärke des Löschkammergehäuses 53 außen so zu wählen, daß sie in dem Beispiel gemäß den Figuren 1 und 2 der gemeinsamen Stärke der Außenwände 43 des Löschkammergehäuses 30 und der Außenwände des Gehäuseunterteiles 1 entspricht. Wie die Figuren 3 und 4 ferner zeigen, sind die Anschlußräume 54 ebenfalls in dem Löschkammergehäuse 53 enthalten.

## Patentansprüche

1. Mehrpoliger Niederspannungs-Leistungsschalter mit je einer Löschbleche (23) aufweisenden Lichtbogenlöschkammer (2, 3, 4) für jeden Pol, bei der alle Löschkammern (2, 3, 4) in einem einzigen, unter dem Einfluß der Wärme des Lichtbogens gasabgebende Wandungen (36, 43) aufweisenden Löschkammergehäuse (30) angeordnet und die Löschbleche (23) an den Wandungen (36, 43) der Löschkammern (2, 3, 4) befestigt sind, die mit Durchtrittsöffnungen (17) für bewegbare Kontakthebel (16) versehen sind, **dadurch gekennzeichnet,** daß die Wandungen (36, 43) der Löschkammern (2, 3, 4) ausgehend von den Durchtrittsöffnungen (17) für die bewegbaren Kontakthebel (16) sich etwa keilförmig erweiternde Wandflächen (41) bilden und daß zur Aufnahme des Löschkammergehäuses (30) in einem Gehäuseunterteil des Isolierstoffgehäuses des Leistungsschalters eine angepaßte Ausnehmung vorgesehen ist, die pfostenartige, im Zuge von Trennwänden (35) des Gehäuseunterteiles (1) des Isolierstoffgehäuses angeordnete Wandteile (33, 34) aufweist.

2. Leistungsschalter nach Anspruch 1, **dadurch gekennzeichnet,** daß das Löschkammergehäuse (53) der Breite des Gehäuseunterteils (50) des Leistungsschalters entspricht und örtlich dessen Außenwände bildet.

3. Leistungsschalter nach Anspruch 1, **dadurch gekennzeichnet,** daß das Löschkammergehäuse (53) zugleich die zu jeder Löschkammer (51) gehörenden Anschlußräume (52) enthält.

## Claims

1. Multipole low voltage circuit-breaker having a respective arc quench chamber (2, 3, 4), with quenching plates (23), for each pole, in which all the quench chambers (2, 3, 4) are arranged in a single quench chamber housing (30) which has walls (36, 43) which emit gas under the influence of the heat of the arc and the quenching plates (23) are secured to the walls (36, 43) of the quench chambers (2, 3, 4) which are provided with through-openings (17) for movable contact levers (16), characterised in that the walls (36, 43) of the quench chambers (2, 3, 4) starting from the through-openings (17) for the movable contact levers (16) form wall areas (41) which widen in a substantially wedge-shaped manner and in that a matched recess is provided for the purpose of accommodating the quench chamber housing (30) in a lower housing portion of the insulating housing of the circuit-breaker, which recess has post-like wall portions (33, 34) which are arranged in the course of partition walls (35) of the lower housing portion (1) of the insulating housing.

2. Circuit-breaker according to claim 1, characterised in that the quench chamber housing (53) corresponds to the width of the lower housing portion (50) of the circuit-breaker and locally forms its outer walls.

3. Circuit-breaker according to claim 1, characterised in that the quench chamber housing (53) contains at the same time the terminal compartments (52) pertaining to each quench chamber (51).

## Revendications

1. Interrupteur de puissance multipolaire basse tension comportant respectivement une chambre (2,3,4) d'extinction de l'arc électrique, qui possède des tôles d'extinction (23) pour chaque pôle et dans lequel toutes les chambres d'extinction (2,3,4) sont disposées dans un boîtier unique à chambres d'extinction (30), qui comporte des parois (36,43) évacuant le gaz sous l'influence de la chaleur de l'arc électrique, et les tôles d'extinction (23) sont fixées sur les parois (36,43) des chambres d'extinction (2,3,4), qui sont pourvues d'ouvertures de traversée (17) pour des leviers de contact mobiles (16), caractérisé par le fait que les parois (36,43) des chambres d'extinction (2,3,4) forment, à partir des ouvertures de traversée (17) pour les leviers de contact mobiles (16), des surfaces de paroi (40) qui s'élargissent approximativement en forme de coin et que pour loger le boîtier à chambres d'extinction (30) dans une partie inférieure du boîtier en matériau isolant de l'interrupteur de puissance, il est prévu un logement adapté, qui possède des éléments de paroi (33,34) en forme de montants qui sont disposés dans le prolongement de parois de séparation (35) de la partie inférieure (1) du boîtier en matériau isolant.

2. Interrupteur de puissance suivant la revendication 1, caractérisé par le fait que le boîtier à chambres d'extinction (53) correspond à la largeur de la partie inférieure (50) du boîtier de l'interrupteur de puissance et constitue localement les parois extérieures de ce boîtier.

3. Interrupteur de puissance suivant la revendication 1, caractérisé par le fait que le boîtier à chambres d'extinction (52) comporte simultanément les espaces de raccordement (59) appartenant à chaque chambre d'extinction (51).
